# FASCICULE DE BREVET EUROPEEN

(11) **EP 0 579 530 B1**
(45) Date de publication et mention de la délivrance du brevet: **16.10.1996**
(21) Numéro de dépôt: 93401770.8
(22) Date de dépôt: 07.07.1993
(51) Int. Cl.: B65B 7/28

(54) **Procédé de mise en place d'un tronçon de bande de thermoscellage au-dessus de récipients et dispositif de mise en oeuvre**
Verfahren zum Positionieren eines Abschnitts eines heissiegelbaren Streifens oberhalb eines Behälters und Vorrichtung zur Ausübung des Verfahrens
Method for placing a portion of a heat-sealable strip above a container and device for executing the method

(30) Priorité: 17.07.1992 FR 9208854
(43) Date de publication de la demande: 19.01.1994
(73) Titulaire: SERAC FRANCE, F-72400 La Ferte Bernard (FR)
(72) Inventeur: Graffin, André, F-72405 La Chapelle du Bois (FR)
(74) Mandataire: Fruchard, Guy

(56) Documents cités:
- US-A- 3 527 020
- US-A- 4 575 987

## Description

La présente invention concerne un procédé de mise en place d'un tronçon de bande de thermoscellage au-dessus de récipients dans un carrousel de fermeture de récipients et un dispositif de mise en oeuvre de ce procédé.

On connait des installations de fermeture de récipients par thermoscellage d'un tronçon de bande, généralement un tronçon de bande composite comportant une couche de matière permettant de réaliser une soudure avec l'orifice d'un récipient et une couche formant une barrière contre les ultraviolets ou assurant une résistance mécanique du tronçon de bande mis en place sur l'orifice du récipient.

Dans ces installations telles qu'illustrées notamment par le document US-A-3.527.020, le tronçon de bande thermoscellable est amené en porte à faux au-dessus de l'orifice d'un récipient puis une tête de thermoscellage est descendue pour effectuer la soudure du tronçon de bande. Un problème particulier se pose lorsque la bande thermoscellable n'a pas une rigidité suffisante pour que le tronçon de bande thermoscellable s'étende horizontalement au-dessus de l'orifice du récipient. Dans ce cas, le tronçon de bande tend à s'incurver vers le bas dès qu'il est mis en porte à faux et le simple frottement sur l'orifice supérieur du récipient provoque un plissement du tronçon de bande de sorte que le tronçon de bande ne recouvre pas totalement l'orifice du récipient au moment où la tête de thermoscellage est appliquée et la fermeture du récipient n'est donc pas assurée. Pour assurer un recouvrement convenable de l'orifice du récipient lorsque l'on utilise une bande de thermoscellage très fine présentant une faible rigidité, on a donc envisagé de mettre en place des dispositifs de préhension qui viennent saisir une extrémité de la bande et tirent celle-ci au-dessus de l'emplacement du récipient.

De tels dispositifs sont complexes et entraînent une consommation plus importante de bande en raison de la partie de bande qu'il est nécessaire de prévoir pour assurer sa saisie par les moyens de préhension.

Selon l'invention, on propose un procédé de mise en place d'un tronçon de bande de thermoscellage dans un carrousel de fermeture de récipients comportant une plate-forme rotative équipée d'organes de maintien de récipients, cette plate-forme étant associée à un organe d'introduction de récipients et à un organe d'extraction de récipients, le procédé comprenant l'étape de pousser un tronçon de bande de thermoscellage en porte-à-faux à l'aplomb des organes de maintien de récipients, caractérisé en ce que cette étape de mise en porte-à-faux d'un tronçon de bande est effectuée avant introduction d'un récipient dans l'organe de maintien correspondant de façon que l'introduction du récipient tende à supporter le tronçon de bande de thermoscellage.

Ainsi, lorsqu'un récipient est introduit sur la plate-forme après l'avance du tronçon de bande, le récipient s'engage sous le tronçon de bande et tend à redresser celui-ci dans un sens ne risquant pas de provoquer un plissement du tronçon de bande de sorte que le tronçon de bande est disposé à plat sur l'orifice supérieur du récipient lorsque celui-ci est en place sur la plate-forme.

Selon un autre aspect de l'invention, on prévoit un dispositif de mise en place d'un tronçon de bande de thermoscellage dans un carrousel de fermeture de récipients comportant une plate-forme rotative équipée d'organes de maintien de récipients et associée à un organe d'introduction de récipients et à un organe d'extraction de récipients, ce dispositif comportant un organe d'entraînement de la bande de thermoscellage disposé pour pousser celle-ci en porte-à-faux à l'aplomb des organes de maintien de récipients, caractérisé en ce que l'organe d'entraînement est disposé pour pousser la bande selon une direction d'introduction des récipients dans un secteur de la plate-forme disposé entre l'organe d'extraction de récipients et l'organe d'introduction de récipients par référence à un sens de rotation de la plate-forme.

D'autres caractéristiques et avantages de l'invention apparaîtront à la lecture de la description qui suit d'un mode de réalisation particulier non limitatif de l'invention en liaison avec les figures ci-jointes parmi lesquelles :
- la figure 1 est une vue de dessus d'une bande de thermoscellage utilisée dans le procédé selon l'invention,
- la figure 2 est une vue de dessus schématique partielle d'un carrousel illustrant le procédé selon l'invention,
- la figure 3 est une vue en élévation schématique d'un dispositif d'avance de bande au moment de l'introduction d'un récipient.
- la figure 4 est une vue du dispositif d'avance de bande de la figure 3 au moment du sectionnement d'un tronçon de bande,
- la figure 5 est une vue de dessous du dispositif d'avance de bande de la figure 4,
- les figures 6 à 9 sont des vues de dessus schématiques partielles du dispositif d'avance de bande en regard de la plate-forme d'un carrousel à différents instants de l'introduction d'un récipient sur le carrousel.

En référence à la figure 1, la bande de thermoscellage illustrée, généralement désignée en 1, comporte deux bords sensiblement rectilignes parallèles 2 entre lesquels sont réalisées des découpes 3 disposées dans la partie centrale de la bande.

Chaque découpe comporte, par référence à un sens de déplacement de la bande, un bord avant ayant une partie centrale curviligne convexe 4 et deux parties extrêmes curvilignes concaves 5.

En référence aux figures 3 à 5, le dispositif d'avance de bande comporte deux bras supports 6 reliés à des articulations 7 pour pivoter autour d'un axe sensiblement horizontal. Des organes de guidage 8 sont fixés aux bras supports 6 et s'étendent sous les bords latéraux de la bande. Un organe d'entraînement pas à pas, illustré par un rouleau 9 entraîné par un moteur pas à pas 10, est disposé en regard des organes de guidage 8 et comporte des plots d'entraînement cylindriques 11 s'étendant en saillie entre les organes de guidage et disposés pour s'engager dans les découpes 3 de la bande de thermoscellage.

Dans le mode de réalisation préféré illustré, les plots 11 ont un diamètre égal au rayon de courbure des parties de bord 5 des découpes 3 et ont une section droite inférieure à la partie des découpes dans lesquelles il s'engage. Le rouleau 9 est supporté par des goussets 12 fixés sur les côtés des bras supports 6. A son extrémité avant, le dispositif d'avance de bande comporte des ciseaux comprenant une lame inférieure 13 fixée à l'extrémité des bras supports 6 et une lame supérieure 14 portée par des bras 15 articulés autour d'axes 16 portés par les bras supports 6. Les ciseaux sont rappelés dans une position ouverte par un ressort 17, la course des bras 15 étant limitée par des butées 18 portées par les goussets 12.

Le dispositif d'avance de bande est disposé à chaque poste d'un carrousel de fermeture de récipient illustré par la figure 2 comportant une plate-forme rotative 19 équipée d'encoches périphériques 20 formant des organes de maintien de récipient 21 qui sont introduits sur le carrousel par un organe d'introduction de récipient 22 et sont extraits de celui-ci par un organe d'extraction de récipient 23. Les dispositifs d'avance de bande sont solidaires de la plate-forme 19 et se déplacent donc en rotation avec celle-ci tout en restant constamment en regard d'une encoche 20.

Dans le mode de réalisation illustré, l'organe d'introduction de récipients 22 et l'organe d'extraction de récipients 23 sont constitués par des disques tangents à la plate-forme 19 de sorte que, compte tenu des mouvements relatifs de la plate-forme 19 et de l'organe d'introduction de récipients 22, les récipients 21 sont introduits sur la plate-forme 19 selon une courbe qui est tangente à un rayon de la plate-forme 19 comme illustré sur la figure 7 par une ligne en trait mixte et la flèche en trait épais qui lui est associée.

Selon l'invention, les dispositifs d'avance de bande sont disposés pour que le tronçon de bande 24 qui est poussé en porte à faux par le dispositif d'avance de bande soit également dirigé selon une direction radiale de la plate-forme 19. Selon le procédé de l'invention, le tronçon de bande 24 est avancé en porte à faux alors que le dispositif d'avance de bande se trouve dans le secteur compris entre l'organe d'extraction de récipients 23 et l'organe d'introduction de récipients 22 par référence à un sens de rotation de la plate-forme. Le tronçon de bande peut alors s'étendre librement en porte à faux puisqu'aucun récipient n'est disposé en-dessous du tronçon de bande. Ce procédé de mise en place de bande 24 est particulièrement utile lorsque la bande est très mince et n'a pas une rigidité suffisante pour s'étendre en porte à faux horizontalement mais a au contraire tendance à pendre au-delà de l'extrémité du dispositif d'avance de bande comme illustré sur la figure 3. Lorsqu'un récipient est introduit sur la plate-forme en suivant le mouvement illustré par la figure 6, ce récipient s'engage donc sous le tronçon de bande en porte à faux et selon une direction allant du dispositif d'avance de bande vers l'extrémité libre du tronçon de bande de sorte que le récipient tend à relever progressivement le tronçon de bande 24 comme illustré sur les figures 6 à 9 où le récipient a été illustré par un cercle symbolisant le bord supérieur de l'orifice. Au moment où le récipient est totalement engagé dans l'encoche de maintien 20, le tronçon de bande 24 est alors en appui sur le bord supérieur de l'orifice du récipient.

Pour éviter que le récipient 21 ne vienne buter contre la lame inférieure 13 des ciseaux lors de l'introduction de ce récipient, le dispositif d'avance de bande est de préférence relevé au moment de l'introduction comme illustré par la figure 3, ce relevage étant par exemple réalisé au moyen d'une bielle 25 associée à un dispositif de commande non représenté qui est de préférence synchronisé avec les mouvements d'une tête de thermoscellage 26.

Lorsque le récipient est totalement engagé dans l'encoche de maintien 20 avec le tronçon de bande 24 en appui sur le bord supérieur de l'orifice du récipient 21, le dispositif d'avance de bande est abaissé comme illustré sur la figure 4 pour que le bord supérieur de la lame inférieure 13 soit exactement dans le plan du bord supérieur du récipient 21, le tronçon de bande est ainsi en appui sur la totalité du pourtour de l'orifice du récipient. La tête de thermoscellage 26 est alors abaissée pour souder le tronçon de bande 24 sur l'orifice du récipient puis la lame supérieure 14 des ciseaux est abaissée pour sectionner le tronçon de bande.

Comme illustré par la figure 4, l'abaissement de la lame supérieure 14 est de préférence provoquée par une came 27 fixée au bâti du carrousel de sorte que les ciseaux associés à un dispositif d'avance de bande sont actionnés chaque fois qu'ils passent en regard de la came 27.

Bien entendu, l'invention n'est pas limitée au mode de réalisation décrit et on peut y apporter des variantes de réalisation sans sortir du cadre de l'invention tel que défini par les revendications.

En particulier, bien que l'invention ait été décrite en liaison avec une bande de thermoscellage comportant des découpes dans la partie centrale de la bande et un dispositif d'avance de bande comportant des organes d'entraînement positif de la bande, le procédé selon l'invention peut également être mis en oeuvre avec une bande de thermoscellage ne comportant aucune découpe ou comportant des découpes latérales, et un dispositif d'avance de bande quelconque, par exemple un dispositif comportant des rouleaux d'entraînement lisses qui agissent sur la bande de thermoscellage par pincement.

## Revendications

1. Procédé de mise en place d'un tronçon de bande de thermoscellage dans un carrousel de fermeture de récipients comportant une plate-forme rotative équipée d'organes de maintien de récipients, cette plate-forme étant associée à un organe d'introduction de récipients et à un organe d'extraction de récipients, le procédé comprenant l'étape de pousser un tronçon de bande de thermoscellage en porte-à-faux à l'aplomb des organes de maintien de récipients, caractérisé en ce que cette étape de mise en porte-à-faux d'un tronçon de bande est effectuée avant introduction d'un récipient dans l'organe de maintien correspondant de façon que l'introduction du récipient tende à supporter le tronçon de bande de thermoscellage.

2. Dispositif de mise en place d'un tronçon de bande de thermoscellage dans un carrousel de fermeture de récipients comportant une plate-forme rotative équipée d'organes de maintien de récipients et associée à un organe d'introduction de récipients et à un organe d'extraction de récipients, ce dispositif comportant un organe d'entraînement de la bande de thermoscellage disposé pour pousser celle-ci en porte-à-faux à l'aplomb des organes de maintien de récipients, caractérisé en ce que l'organe d'entraînement est disposé pour pousser la bande selon une direction d'introduction des récipients dans un secteur de la plate-forme disposé entre l'organe d'extraction de récipients et l'organe d'introduction de récipients par référence à un sens de rotation de la plate-forme.

3. Dispositif de mise en place selon la revendication 2, caractérisé en ce que l'organe d'entraînement de bande est équipé d'un organe de sectionnement de bande, l'organe d'entraînement de bande étant monté pour pivoter autour d'un axe sensiblement horizontal et comportant un organe de relevage.

## Patentansprüche

1. Verfahren zum Positionieren eines Abschnitts eines heißsiegelbaren Streifens in einem Karussell zum Verschließen von Behältern mit einer drehbaren Plattform, die Halterungseinrichtungen für die Behälter hat und mit einer Einrichtung zum Einsetzen der Behälter und einer Einrichtung zum Herausnehmen der Behälter verbunden ist, wobei das Verfahren einen Schritt umfaßt, bei dem ein Abschnitt des heißsiegelbaren Streifens freitragend oberhalb der Halterungseinrichtungen für die Behälter vorgeschoben wird, dadurch **gekennzeichnet,** daß dieser Schritt des freitragenden Positionierens eines Streifenabschnittes vor dem Einsetzen eines Behälters in die zugehörige Halterungseinrichtung ausgeführt wird, so daß das Einsetzen des Behälters ein Abstützen des Abschnittes des heißsiegelbaren Streifens bewirkt.

2. Vorrichtung zum Positionieren eines Abschnittes eines heißsiegelbaren Streifens in einem Karussell zum Verschließen von Behältern mit einer drehbaren Plattform, die Halterungseinrichtungen für die Behälter hat und mit einer Einrichtung zum Einsetzen der Behälter und einer Einrichtung zum Herausnehmen der Behälter verbunden ist, wobei die Vorrichtung eine Einrichtung zum Transportieren des heißsiegelbaren Streifens hat, die so ausgebildet ist, daß sie diesen freitragend oberhalb der Halterungseinrichtungen für die Behälter vorschiebt, dadurch **gekennzeichnet,** daß die Transporteinrichtung dazu ausgebildet ist, den Streifen in einer Einsetzrichtung der Behälter in einem Sektor der Plattform vorzuschieben, der in Drehrichtung der Plattform gesehen zwischen der Einrichtung zum Herausnehmen der Behälter und der Einrichtung zum Einsetzen der Behälter liegt.

3. Positioniervorrichtung nach Anspruch 2, dadurch **gekennzeichnet,** daß die Einrichtung zum Transportieren des Streifens eine Einrichtung zum Durchtrennen des Streifens hat, wobei die Einrichtung zum Transportieren des Streifens so angeordnet ist, daß sie um eine im wesentlichen horizontale Achse schwenkbar ist, und wobei sie eine Hubeinrichtung enthält.

## Claims

1. A method of installing a length of heat-sealable strip over receptacles in a carousel for closing the receptacles, and including a rotary platform fitted with receptacle holding members, the platform being associated with a receptacle insertion member and with a receptacle extraction member, the method comprising a step of cantilevering out a length of heat-sealable strip above the receptacle holding member characterized in that this step of cantilevering out a length of strip is preformed before insertion of a receptacle in the corresponding holding member so that the insertion of the receptacle tends to support the length of heat sealable strip.

2. Apparatus for installing a length of heat-sealable strip over receptacles in a carousel for closing the receptacles, and including a rotary platform fitted with receptacle holding members and associated with a receptacle insertion member and with a receptacle extraction member, this apparatus comprising a heat sealable strip advance member positioned for cantilevering out said strip above the receptacle holding member characterized in that said advance member is disposed to push the strip in a receptacle insertion direction within a sector of the platform that extends in the direction of rotation of the platform between the receptacle extraction member and the receptacle insertion member.

3. Apparatus according to claim 2, characterized in that said advance member includes a strip sectioning member, the strip advance member being mounted to pivot about an axis that is substantially horizontal and including a lifting member.
